# FASCICULE DE BREVET EUROPEEN

(11) **EP 3 383 557 B1**
(45) Date de publication et mention de la délivrance du brevet: **08.04.2020**
(21) Numéro de dépôt: 16819138.5
(22) Date de dépôt: 30.11.2016
(51) Int. Cl.: B07C 5/00

(54) **DISPOSITIF DE DETECTION D'OBJETS NON CONFORMES**
VORRICHTUNG ZUM ERKENNEN NICHT NORMGERECHTER GEGENSTÄNDE
DEVICE FOR IDENTIFYING NON-CONFORMING OBJECTS

(30) Priorité: 01.12.2015 FR 1561659
(43) Date de publication de la demande: 10.10.2018
(73) Titulaire: Commissariat à l'Énergie Atomique et aux Énergies Alternatives, 75015 Paris (FR); TERRADONA, 13790 Rousset (FR)
(72) Inventeur: PELISSON, Roland, 38660 La Terrasse (FR)
(74) Mandataire: Cabinet Beaumont
(86) Numéro de dépôt international: PCT/FR2016/053142
(87) Numéro de publication internationale: WO 2017/093659

(56) Documents cités:
- WO-A1-2004/030835
- US-A- 3 202 778

## Description

La présente demande de brevet revendique la priorité de la demande de brevet français FR15/61659 qui sera considérée comme faisant partie intégrante de la présente description.

### Domaine

La présente demande concerne un dispositif de détection d'objets non conformes, notamment de déchets non conformes pour containers de tri sélectif.

### Exposé de l'art antérieur

Certains containers de tri sélectif sont destinés à recevoir des déchets tels que des journaux, des revues ou des magazines. Ces déchets sont généralement appelés déchets JRM.

Il serait souhaitable de pouvoir équiper un container de déchets JRM d'un dispositif adapté à détecter que les déchets introduits dans le container sont bien des déchets JRM, notamment pour déterminer si des déchets autres que des déchets JRM sont introduits dans le container ou pour compter le volume de déchets JRM introduits.

A titre d'exemple, le dispositif de détection peut comprendre un poinçon utilisé pour marquer les déchets introduits dans le container de façon à déterminer la dureté des déchets, des déchets trop durs ne correspondant généralement pas à des déchets JRM. Selon un autre exemple, le dispositif de détection peut être adapté à reconnaître les caractères imprimés présents sur les déchets JRM. Selon un autre exemple, le dispositif de détection peut comprendre un éclairage ultraviolet, la plupart des déchets JRM ayant une signature reconnaissable sous ce type d'éclairage. Un inconvénient des dispositifs de détection décrits précédemment est qu'ils peuvent être complexes à mettre en oeuvre. De plus, ils ne permettent pas la détection d'un objet qui n'est pas un déchet JRM et qui est dissimulé entre deux feuilles de journaux. En outre, il est souhaitable que la consommation électrique du dispositif de détection soit la plus faible possible de façon à prévoir une alimentation de longue durée du dispositif de détection au moyen d'accumulateurs électriques.

Le document US 3 202 778 décrit un dispositif de détection d'un objet.

### Résumé

Un objet d'un mode de réalisation est de pallier tout ou partie des inconvénients des dispositifs de détection décrits précédemment.

Un autre objet d'un mode de réalisation est que le dispositif de détection permet de détecter que les déchets introduits ne sont pas des déchets JRM.

Un autre objet d'un mode de réalisation est que le dispositif de détection a une consommation réduite.

Un autre objet d'un mode de réalisation est que la maintenance du dispositif de détection est simple.

Un autre objet d'un mode de réalisation est que le dispositif de détection permet de déterminer le volume de déchets introduit dans le container.

Ainsi, un mode de réalisation prévoit un dispositif de détection d'un objet non conforme comprenant un plateau, ayant une portion en creux vue de dessus, sur lequel l'objet est destiné à se déplacer et des languettes inclinables individuellement destinées à être soulevées par ledit objet, au moins l'une des languettes étant rabattue contre la portion en creux en l'absence dudit objet, et un circuit de détection adapté à déterminer si les amplitudes de soulèvement des languettes dépassent un seuil.

Selon un mode de réalisation, le plateau comprend une première portion plane et une deuxième portion comprenant deux bandes parallèles entre lesquelles s'étend la portion en creux, la première portion plane étant en amont de la deuxième portion selon la direction de déplacement de l'objet.

Selon un mode de réalisation, la première portion et les bandes parallèles sont inclinées par rapport à un plan horizontal de plus de 10°.

Selon un mode de réalisation, le dispositif comprend, en outre, un volet inclinable destiné à être soulevé par ledit objet et rabattu contre la première portion en l'absence dudit objet, le circuit de détection étant adapté à déterminer l'amplitude du soulèvement du volet.

Selon un mode de réalisation, le dispositif comprend des capteurs adaptés à détecter si les languettes sont coplanaires.

Selon un mode de réalisation, le dispositif comprend, en outre, pour au moins l'une des languettes, un capteur adapté à détecter la présence de l'objet entre la languette et le plateau.

Selon un mode de réalisation, le capteur comprend une roue montée libre en rotation sur la languette correspondante et étant adaptée à être mise en rotation au contact de l'objet en déplacement.

Selon un mode de réalisation, le dispositif comprend, en outre, pour chaque languette parmi au moins deux languettes, un capteur adapté à détecter la présence de l'objet entre la languette et le plateau.

Selon un mode de réalisation, le dispositif comprend, en outre, un rouleau en amont du plateau selon la direction de déplacement de l'objet, ledit rouleau étant adapté à être mis en rotation au contact de l'objet en déplacement.

Un mode de réalisation prévoit également un container, notamment pour journaux, revues et magazines, comprenant un dispositif de détection tel que défini précédemment.

### Brève description des dessins

Ces caractéristiques et avantages, ainsi que d'autres, seront exposés en détail dans la description suivante de modes de réalisation particuliers faite à titre non limitatif en relation avec les figures jointes parmi lesquelles :
la figure 1 est une vue en perspective, partielle et schématique, d'un mode de réalisation d'un container à déchets ;
les figures 2 et 3 sont respectivement une vue en coupe latérale et une vue en perspective, partielles et schématiques, d'un mode de réalisation d'un dispositif de détection de déchets ; et
les figures 4 à 6 sont des vues de face, partielles et schématiques, du dispositif de détection représenté sur les figures 2 et 3 lors de l'introduction de déchets de trois types différents.

### Description détaillée

De mêmes éléments ont été désignés par de mêmes références aux différentes figures. Par souci de clarté, seuls les éléments qui sont utiles à la compréhension des modes de réalisation décrits ont été représentés et sont détaillés. En particulier, les procédés d'analyse des signaux mesurés par les capteurs du dispositif de détection sont bien connus de l'homme du métier et ne sont pas décrits en détail.

Dans la description qui suit, lorsque l'on fait référence à des qualificatifs de position absolue, tels que les termes "avant", "arrière", "haut", "bas", "gauche", "droite", etc., ou relative, tels que les termes "dessus", "dessous", "supérieur", "inférieur", etc., ou à des qualificatifs d'orientation, tels que les termes "horizontal", "vertical", etc., il est fait référence à l'orientation des figures ou à un container de tri sélectif dans une position normale d'utilisation. Sauf précision contraire, les expressions "approximativement", "sensiblement", et "de l'ordre de" signifient à 10 % près, de préférence à 5 % près.

La figure 1 est une vue en perspective d'un mode de réalisation d'un container 5 de déchets JRM. Le container 5 comprend un dispositif 10 de détection de déchets introduits dans le container 5 par une ouverture 12. A titre d'exemple, l'ouverture 12 a une forme rectangulaire. Les dimensions de l'ouverture sont adaptées à l'introduction d'une quantité déterminée de déchets par l'ouverture 12, par exemple une pile de déchets JRM ayant une épaisseur maximale de 10 cm et une largeur maximale de 30 cm.

Selon un mode de réalisation, le dispositif de détection 10 est intégré au container 5. Selon un autre mode de réalisation, le dispositif de détection 10 est un appareil qui peut être monté sur un container 5 déjà installé.

Les figures 2 et 3 représentent un mode de réalisation du dispositif de détection 10. Selon un mode de réalisation, la majorité des pièces mécaniques du dispositif de détection 10 peuvent être symétriques par rapport à un plan sensiblement vertical. Sur la figure 2, on a représenté un flasque 14, par exemple sensiblement vertical, traversé par l'ouverture 12. Le flasque 14 peut être intégré au container 5 ou peut correspondre à une pièce distincte fixée au container 5 déjà installé. L'ouverture 12 comprend un bord inférieur 16 et un bord supérieur 18, par exemple sensiblement horizontaux.

Le dispositif de détection 10 comprend un plateau 20, par exemple en un matériau plastique ou en téflon, disposé à l'intérieur du container 5. Le plateau 20 comprend un bord 22 qui est attenant au bord inférieur 16 de l'ouverture 12. Le plateau 20 comprend une première portion 24, sensiblement plane et inclinée par rapport à un plan horizontal d'un angle d'inclinaison a, et une deuxième portion 26 comprenant deux bandes 28 parallèles sensiblement planes prolongeant la première portion 24 et séparées par une portion en creux 30 orientée vers le bas, c'est-à-dire une portion concave en vue de dessus. La portion concave 30 est, par exemple, un secteur cylindrique d'axe parallèle aux bords latéraux des bandes 28. Selon un mode de réalisation, l'angle d'inclinaison a de la première portion 24 et des bandes 28 par rapport à un plan horizontal est supérieur à 10°, de préférence compris entre 32° et 36°. Selon un mode de réalisation, l'écartement entre les bandes parallèles 28 est compris entre 15 cm et 18 cm. Selon un mode de réalisation, la profondeur maximale de la portion concave 30, mesurée par rapport au plan contenant la portion 24 plane du plateau 20 est comprise entre 5 cm et 8 cm.

Le dispositif de détection 10 comprend une rangée de languettes 32_{E}, 32_{I}, 32_{C} montées libres en rotation autour d'un axe D1, par exemple sensiblement horizontal et parallèle aux bords 16, 18 de l'ouverture 12. Selon un mode de réalisation, le dispositif de détection 10 comprend au moins trois languettes, de préférence au moins cinq languettes 32_{E}, 32_{I}, 32_{C} disposées les unes à côté des autres au-dessus du plateau 20 et se répartissant en deux langueurs externes 32_{E} qui sont les languettes situées le plus à l'extérieur de la rangée de languettes, une languette centrale 32_{C} qui est la languette le plus au centre de la rangée de languettes et deux languettes intermédiaires 32_{I}, disposées de part et d'autre de la languette centrale 32_{C}, chaque languette intermédiaire 32_{I} étant disposée entre la languette centrale 32_{C} et l'une des languettes externes 32_{E}. Selon un mode de réalisation, la largeur de chaque languette 32_{E} mesurée selon l'axe D1, est comprise entre 6 cm et 7 cm. Selon un mode de réalisation, la largeur de chaque languette 32_{I}, 32_{C}, mesurée selon l'axe D1, est comprise entre 5 cm et 6 cm. La largeur totale des languettes 32_{I} et 32_{C} mesurée selon l'axe D1 est, de préférence, légèrement inférieure à l'écartement entre les bandes parallèles 28, de manière à ce que ces languettes 32_{I} et 32_{C} soient toutes situées à l'aplomb de la zone 30.

Les languettes 32_{E}, 32_{I}, 32_{C} sont susceptibles de pivoter indépendamment les unes des autres languettes autour de l'axe D1. Chaque languette 32_{E}, 32_{I}, 32_{C} peut comprendre une bande 34 sensiblement plane se prolongeant du côté opposé à l'axe D1 par un rebord 36 incliné par rapport à la bande 34 correspondante. Selon un mode de réalisation, chaque languette 32_{E}, 32_{I}, 32_{C} est en un matériau rigide, par exemple en un matériau plastique. La longueur de chaque languette 32_{E}, 32_{I}, 32_{C} est telle que, en l'absence de déchets, la languette est maintenue par son propre poids contre le plateau 20. A titre d'exemple, la longueur des languettes 32_{E}, 32_{I}, 32_{C} est comprise entre 20 cm et 22 cm.

Les languettes externes 32_{E} peuvent être agencées de façon à être, en l'absence de déchets, en butée contre les bandes parallèles 28 du plateau 20. Selon un mode de réalisation, la languette centrale 32_{C} est agencée de façon à être, en l'absence de déchet, en butée contre la portion concave 30 du plateau 20, de préférence au niveau de la portion concave 30 à égale distance des bandes latérales 28. Selon un mode de réalisation, chaque languette intermédiaire 32_{E} est agencée de façon à être, en l'absence de déchets, en butée contre la portion concave 30 du plateau 20 plus près de l'une des bandes latérales 28. Selon un mode de réalisation, en l'absence de déchets, les languettes 32_{E}, 32_{I} et 32_{C} ne sont pas coplanaires, la languette centrale 32_{C} étant moins inclinée par rapport à un plan vertical que les languettes intermédiaires 32_{I} et les languettes intermédiaires 32_{I} étant moins inclinées par rapport à un plan vertical que les languettes externes 32_{E}.

Le dispositif de détection 10 peut comprendre, pour chaque languette 32_{E}, 32_{I}, 32_{C}, un moyen élastique de rappel 38 représenté de façon schématique en figure 3, par exemple un ressort de torsion, qui tend à amener la languette contre le plateau 20. L'intensité de l'effort de rappel fourni par le moyen élastique de rappel 38 peut augmenter lorsque l'écartement entre la languette et le plateau 20 augmente.

Selon un mode de réalisation, chaque languette externe 32_{E} comprend un doigt 39 qui se projette depuis le bord latéral de la languette 32_{E} vers la languette intermédiaire 32_{I} attenante et qui forme une butée limitant le débattement angulaire de la languette intermédiaire 32_{I} attenante. Les languettes intermédiaires 32_{I} peuvent, en outre, comprendre un doigt latéral, non représenté, limitant le débattement angulaire de la languette centrale 32_{C}.

Le dispositif de détection 10 comprend des capteurs reliés à un module de traitement 40, représenté seulement de façon schématique en figure 2. Le module de traitement 40 peut comprendre un processeur, par exemple un microprocesseur ou un microcontrôleur, adapté à exécuter des instructions d'un programme d'ordinateur stocké dans une mémoire.

Selon un mode de réalisation, le dispositif de détection 10 comprend des premiers capteurs 42 fournissant des signaux au module de traitement 40 à partir desquels le module de traitement 40 est adapté à détecter si les inclinaisons des languettes 32_{E}, 32_{I}, 32_{C} autour de l'axe D1 par rapport à un plan de référence sont sensiblement identiques. Selon un mode de réalisation, chaque capteur 42 comprend un aimant prévu sur une languette et un interrupteur à lames souples prévu sur une languette adjacente, l'interrupteur étant maintenu fermé par l'aimant lorsque l'aimant est à proximité de l'interrupteur, c'est-à-dire lorsque les languettes attenantes sont sensiblement coplanaires. Selon un mode de réalisation, deux capteurs 42 sont prévus pour déterminer si chaque languette intermédiaire 32_{I} est coplanaire avec la languette centrale 32_{C}.

Selon un mode de réalisation, le dispositif de détection 10 comprend, en outre, des capteurs 44 fournissant des signaux au module de traitement 40 à partir desquels le module de traitement 40 est adapté à détecter le passage d'un déchet entre les languettes intermédiaires 32_{I} et le plateau 20. Selon un mode de réalisation, chaque capteur 44 comprend une roue, visible seulement en figure 3, montée libre en rotation par rapport à la languette intermédiaire 32_{I} correspondante et qui est agencée par rapport à la languette intermédiaire 32_{I} de façon que chaque roue 44 soit mise en rotation lors du passage d'un objet entre le plateau 20 et la languette intermédiaire 32_{I}. La mise en rotation de la roue peut être détectée par le module de traitement 40. A titre de variante, les capteurs 44 peuvent être situés sur les languettes externes 32_{E} et/ou sur la languette centrale 32_{C} en plus ou à la place des capteurs 44 situés sur les languettes intermédiaires 32_{I}.

Selon un autre mode de réalisation, le dispositif de détection 10 comprend, à la place des capteurs 42 et 44 décrits précédemment, des capteurs, par exemple des inclinomètres, adaptés à fournir au module de traitement 40 des signaux représentatifs de l'inclinaison de chaque languette 32_{E}, 32_{I}, 32_{C} par rapport à un plan de référence.

Le dispositif de détection 10 peut comprendre, en outre, un rouleau 46 monté libre en rotation autour d'un axe horizontal D2, de préférence sensiblement parallèle à l'axe D1, disposé entre le bord 22 du plateau 20 et l'ouverture 12. Un capteur, non représenté, relié au module de traitement 40 peut être adapté à détecter la mise en rotation du rouleau 46.

Selon un mode de réalisation, le dispositif de détection 10 comprend un volet 48 monté libre en rotation autour d'un axe D3, de préférence sensiblement parallèle à l'axe D1, par exemple horizontal. La longueur du volet 48 est telle que, en l'absence de déchets introduits dans l'ouverture 12, le volet 48 obture sensiblement l'ouverture 12. Le dispositif de détection 10 peut, en outre, comprendre un moyen élastique de rappel non représenté, par exemple un ressort de torsion, qui tend à rabattre le volet 48 contre l'ouverture 12. L'intensité de l'effort de rappel fourni par le moyen élastique peut augmenter lorsque l'écartement entre le volet 48 et le bord inférieur 16 de l'ouverture 12 augmente.

Selon un mode de réalisation, le dispositif de détection 10 comprend un capteur, non représenté, fournissant des signaux au module de traitement 40 à partir desquels le module de traitement 40 est adapté à déterminer l'angle d'inclinaison du volet 48 par rapport à un plan de référence, par exemple un plan vertical.

Le fonctionnement du dispositif de détection 10 est le suivant : un utilisateur introduit des déchets 50, représentés seulement de façon schématique en figure 2, dans le container 5 en les faisant passer par l'ouverture 12. La forme de l'ouverture 12 tend à imposer la direction d'introduction des déchets 50 dans le container 5. Les déchets 50 peuvent entraîner la mise en rotation du rouleau 46, ce qui facilite l'introduction des déchets 50 dans le container 5. L'inclinaison de la première portion 24 du plateau 20 facilite, en outre, le glissement des déchets 50 sur le plateau 20 vers l'intérieur du container 5 sous leur propre poids malgré l'appui du volet 48 et des languettes 32 créant un frottement supplémentaire. L'introduction des déchets 50 dans l'ouverture 12 entraîne le pivotement du volet 48 qui, sous son propre poids ou sous l'action d'un moyen élastique de rappel, tend à plaquer les déchets 50 contre le plateau 20 et aussi à les plaquer entre eux en cas de pile, évitant ainsi aux JRM intermédiaires de glisser plus vite que ceux du dessus et du dessous de la pile. Les déchets 50 peuvent correspondre à une seule feuille de papier ou une pile de papier, de journaux ou de magazines de plusieurs centimètres d'épaisseur. Lorsque les déchets 50 atteignent la deuxième portion 26 du plateau 20, ils se déforment plus ou moins sous l'action de leur propre poids et sous l'action des languettes 32_{E}, 32_{I} et 32_{C} pour épouser la forme de la portion concave 30 (et ne pas glisser entre eux) et tombent finalement dans le container 5. Les déchets 50 n'épousent généralement pas complètement la forme de la partie concave 30 de sorte que la zone de contact entre les déchets 50 et le plateau 20 peut être réduite. Ceci permet de façon avantageuse de réduire les frottements entre les déchets 50 et le plateau 20 et de réduire les risques d'encrassement du plateau 20 par les déchets 50. La pression des languettes sur les déchets 50 facilitent la déformation de ceux-ci lorsqu'ils se déplacent sur la portion concave 30 du plateau 20.

Les figures 4, 5 et 6 représentent des vues du dispositif de détection 10 selon la direction d'introduction de déchets lors de l'introduction de déchets de types différents.

La différenciation entre des déchets JRM et d'autres types de déchets se base sur le fait que les déchets JRM sont relativement souples et ont tendance à se déformer pour suivre, plus ou moins, la forme du support sur lequel ils reposent alors que la plupart des autres déchets ne présentent pas une telle propriété. De ce fait, s'il est détecté que les déchets épousent plus ou moins une forme concave, qui est une forme relativement inhabituelle pour un élément rigide, cela signifie qu'il s'agit probablement de déchets JRM.

En figure 4, des déchets JRM 50 sont introduits dans le container 5. Les dimensions de la portion concave 30 du plateau 20 sont choisies de façon à entraîner une déformation des déchets 50 lorsqu'ils glissent sur le plateau 20. Le passage des déchets 50 entraîne un léger soulèvement des languettes 32_{E}, 32_{I} et 32_{C}. Dans le mode de réalisation dans lequel les capteurs 42 sont adaptés à détecter la coplanarité des languettes 32_{E}, 32_{I} et 32_{C}, le soulèvement des languettes 32_{E}, 32_{I} et 32_{C} n'est pas suffisant pour être détecté par les capteurs 42.

En figure 5, un élément 52 rigide (plan ou convexe) est introduit dans le container. Cet élément rigide 52 peut être seul ou coincé entre deux JRM souples. L'élément 52 glisse sur le plateau 20. Plus précisément, l'élément 52 glisse sur les bandes 28 et surplombe la partie concave 30. Le passage de l'élément rigide 52 entraîne un important soulèvement au moins des languettes 32_{I} et 32_{C}, ce qui entraîne leur mise en coplanarité du fait des pièces 39 limitant leur levées les unes par rapport aux autres dans le sens convexe. Ceci est détecté par les capteurs 42. Les capteurs 42 de coplanarité des languettes permettent ainsi de détecter l'introduction d'un déchet 52 rigide (plan ou convexe) dont les dimensions correspondent sensiblement à celles d'un déchet JRM. Un avantage de ce mode de réalisation est que les capteurs 42 n'entraînent pas de consommation électrique lors de l'introduction de déchets JRM 50. Ceci permet d'obtenir une autonomie de fonctionnement importante du dispositif de détection 10 lorsque son alimentation électrique est assurée par une batterie électrique.

Selon un mode de réalisation, pour réduire la consommation électrique du dispositif de détection 10, le module de traitement peut basculer entre un état de veille et un état de fonctionnement normal. Dans l'état de veille, certaines fonctions remplies par le module de traitement 40 peuvent être désactivées pour en réduire la consommation électrique. Selon un mode de réalisation, le passage entre l'état de veille et l'état de fonctionnement normal est obtenu lors de la mise en rotation du rouleau 46. Selon un autre mode de réalisation, le passage entre l'état de veille et l'état de fonctionnement normal peut également être obtenu lors de la détection du soulèvement de l'une des languettes 32_{E}, 32_{I} et 32_{C}.

Dans le mode de réalisation dans lequel les roues 44 sont présentes, le passage des déchets JRM 50 entraîne la mise en rotation des roues 44. Il est alors possible de mesurer la longueur des déchets JRM 50. Dans le cas où le dispositif de détection 10 comprend, en outre, un capteur adapté à en mesurer l'inclinaison du volet d'entrée 48, la détermination de l'angle d'inclinaison de ce volet 48 permet de mesurer l'épaisseur des déchets JRM 50. Une estimation du volume du déchet JRM 50 peut être ainsi déterminée par le module de traitement 40.

Dans le cas où des capteurs d'inclinaison sont prévus pour le volet d'entrée 48 et pour les languettes 32_{E}, 32_{I} et 32_{C}, une estimation de la flexibilité des déchets introduits peut être réalisée par le module de traitement 40.

Comme cela a été décrit précédemment, le principe de fonctionnement du dispositif de détection 10 se base sur le fait qu'il existe peu d'objets rigides ayant les dimensions d'une pile de journaux, revues et magazines et qui ont une forme concave. C'est le cas toutefois de certaines tuiles de toit. Il peut être souhaitable de déterminer si un tel objet rigide est introduit dans le container 5. Dans le mode de réalisation dans lequel le dispositif de détection 10 comprend, en outre, un capteur adapté à mesurer l'inclinaison du volet d'entrée 48, la détermination de l'angle d'inclinaison de ce volet 48 permet de déterminer l'épaisseur de l'objet rigide de forme concave qui, lorsqu'il soulève le volet d'entrée 48, se déplace sur la portion plane 24 du plateau 20. Le module de traitement 40 peut déterminer que l'objet introduit dans le container 5 est un objet rigide de forme concave lorsqu'il entraîne à la fois une inclinaison importante du volet d'entrée 48 et une inclinaison plus faible, éventuellement non détectée, des languettes 32_{E}, 32_{I} et 32_{C}.

En figure 6, un élément 54 rigide de petites dimensions latérales est introduit dans le container 5. Dans le mode de réalisation dans lequel les capteurs 42 sont adaptés à détecter la coplanarité des languettes 32_{E}, 32_{I} et 32_{C}, le déchet 54 peut ne pas entraîner un soulèvement suffisant des languettes 32_{I} et 32_{C} qui soit détecté par les capteurs 42. Toutefois, il peut être souhaitable de détecter également que le déchet 54 n'est pas un déchet JRM. Dans le mode de réalisation dans lequel les capteurs 44 comprennent des roues, seule l'une des deux roues est mise en rotation par le passage du déchet 54, ce qui permet au module de traitement 40 de déterminer que le déchet 54 n'est pas un déchet JRM.

Selon un autre mode de réalisation, chaque languette 32_{E}, 32_{I} et 32_{C} est munie d'un capteur qui permet d'en mesurer l'inclinaison par rapport à un plan de référence. Le module de traitement 40 peut déterminer qu'un déchet est un déchet JRM 50 lorsque l'inclinaison de chaque languette 32_{E}, 32_{I} et 32_{C} varie lors du passage du déchet mais demeure en dessous d'un seuil. Le module de traitement 40 peut déterminer qu'un déchet est un déchet 52 tel que représenté en figure 5 lorsque l'inclinaison de chaque languette 32_{E}, 32_{I} et 32_{C} varie lors du passage du déchet au-dessus d'un seuil. Le module de traitement 40 peut déterminer qu'un déchet est un déchet 52 tel que représenté en figure 6 lorsque l'inclinaison de seulement certaines des languettes 32_{E}, 32_{I} ou 32_{C} varie. En outre, le nombre de languettes 32_{E}, 32_{I} et 32_{C} pour lesquelles une inclinaison est détectée permet la détermination de la largeur des déchets, mesurée selon l'axe d'inclinaison D1 des languettes.

Le dispositif de détection 10 peut, en outre, être adapté à déterminer le taux de remplissage du container 5. Dans ce but, le dispositif de détection 10 peut comprendre, en outre, un capteur à ultrasons, relié au module de traitement 40, adapté à fournir un signal représentatif de la distance qui sépare le capteur et les déchets situés au sommet de la pile de déchets entassés dans le container 5. Le module de traitement 40 peut déterminer le taux de remplissage du container 5 à partir du signal fourni par le capteur à ultrasons. Le module de traitement 40 peut, en outre, au moyen de ce capteur, déterminer s'il est réalisé une tentative de fraude par remontée d'un déchet déjà présent dans le container 5.

Selon un mode de réalisation, lors de la détection d'un déchet qui n'est pas un déchet JRM, le module de traitement 40 peut stocker dans une mémoire des données représentatives de l'instant de détection du déchet et du type de déchet non JRM détecté, par exemple s'il s'agit d'un objet rigide de grandes dimensions ou d'un objet rigide de petites dimensions. Lorsque les capteurs du dispositif de détection 10 le permettent, des données représentatives du volume de déchets JRM introduit dans le container 5 et/ou du taux de remplissage du container 5 peuvent, en outre, être stockées en mémoire par le module de traitement 40. Le module de traitement 40 peut comprendre des moyens d'échange de données à distance, utilisant par exemple des ondes radio, et mettant notamment en oeuvre un protocole d'échange de données du type Bluetooth ou Wi-Fi. Un opérateur peut alors récupérer les données stockées par le module de traitement 40 au moyen d'un appareil de lecture, par exemple un téléphone portable.

Des modes de réalisation particuliers ont été décrits. Diverses variantes et modifications apparaîtront à l'homme de l'art. En particulier, bien que dans le mode de réalisation représenté sur les figures 2 et 3, le dispositif de détection 10 comprenne un volet d'entrée 48 et des languettes 32_{E}, 32_{I} et 32_{C}, le volet d'entrée 48 peut ne pas être présent.

## Revendications

1. Dispositif (10) de détection d'un objet (52 ; 54) non conforme comprenant un plateau (20), ayant une portion (30) en creux vue de dessus, sur lequel l'objet est destiné à se déplacer et des languettes (32_{E}, 32_{I}, 32_{C}) inclinables individuellement destinées à être soulevées par ledit objet, au moins l'une des languettes étant rabattue contre la portion en creux en l'absence dudit objet, et un circuit de détection (40) adapté à déterminer si les amplitudes de soulèvement des languettes dépassent un seuil.

2. Dispositif selon la revendication 1, dans lequel le plateau (20) comprend une première portion plane (24) et une deuxième portion (26) comprenant deux bandes parallèles (28) entre lesquelles s'étend la portion (30) en creux, la première portion plane étant en amont de la deuxième portion selon la direction de déplacement de l'objet.

3. Dispositif selon la revendication 2, dans lequel la première portion (24) et les bandes parallèles (28) sont inclinées par rapport à un plan horizontal de plus de 10°.

4. Dispositif selon la revendication 2 ou 3, comprenant, en outre, un volet (48) inclinable destiné à être soulevé par ledit objet (50 ; 52 ; 54) et rabattu contre la première portion (24) en l'absence dudit objet, le circuit de détection (40) étant adapté à déterminer l'amplitude du soulèvement du volet.

5. Dispositif selon l'une quelconque des revendications 1 à 4, comprenant des capteurs (42) adaptés à détecter si les languettes (32_{E}, 32_{I}, 32_{C}) sont coplanaires.

6. Dispositif selon l'une quelconque des revendications 1 à 5, comprenant, en outre, pour au moins l'une des languettes (32_{I}), un capteur (44) adapté à détecter la présence de l'objet (52 ; 54) entre la languette et le plateau (20).

7. Dispositif selon la revendication 6, dans lequel le capteur (44) comprend une roue montée libre en rotation sur la languette (32_{I}) correspondante et étant adaptée à être mise en rotation au contact de l'objet en déplacement.

8. Dispositif selon la revendication 6 ou 7, comprenant, en outre, pour chaque languette (32_{I}) parmi au moins deux languettes, un capteur (44) adapté à détecter la présence de l'objet entre la languette et le plateau (20).

9. Dispositif selon l'une quelconque des revendications 1 à 8, comprenant, en outre, un rouleau (46) en amont du plateau (20) selon la direction de déplacement de l'objet (52 ; 54), ledit rouleau étant adapté à être mis en rotation au contact de l'objet en déplacement.

10. Container (5), notamment pour journaux, revues et magazines (50), comprenant un dispositif (10) de détection selon l'une quelconque des revendications 1 à 9.

## Patentansprüche

1. Eine Einrichtung (10) zum Erfassen eines nicht normgerechten Objekts (52; 54), die Folgendes aufweist:
eine Platte (20), die in der Draufsicht einen ausgesparten Abschnitt (30), auf dem sich das Objekt bewegen soll, und einzeln kippbare Laschen bzw. längliche Elemente (32_{E}, 32_{I}, 32c), die durch das Objekt angehoben werden sollen, aufweist, wobei mindestens eines der länglichen Elemente, das bei Abwesenheit des Objekts gegen den ausgesparten Abschnitt heruntergeklappt wird, und
eine Erfassungsschaltung (40), die eingerichtet ist, zu bestimmen, ob die Hubamplituden der länglichen Elemente einen Schwellenwert überschreiten.

2. Die Einrichtung nach Anspruch 1, bei der die Platte (20) einen ersten ebenen Abschnitt (24) und einen zweiten Abschnitt (26) mit zwei parallelen Streifen (28) aufweist, die dazwischen den ausgesparten Abschnitt (30) aufweisen, wobei der erste ebene Abschnitt dem zweiten Abschnitt entlang der Bewegungsrichtung des Objektes vorgelagert ist.

3. Die Einrichtung nach Anspruch 2, wobei der erste Abschnitt (24) und die parallelen Streifen (28) gegenüber einer horizontalen Ebene um mehr als 10° geneigt sind.

4. Die Einrichtung nach einem der Ansprüche 2 oder 3, die außerdem eine neigbare Klappe (48) aufweist, die dazu bestimmt ist, durch das genannte Objekt (50; 52; 54) angehoben und bei Abwesenheit des genannten Objekts gegen den ersten Abschnitt (24) heruntergeklappt zu werden, wobei die Erfassungsschaltung (40) eingerichtet ist, die Hubamplitude der Klappe zu bestimmen.

5. Die Einrichtung nach einem der Ansprüche 1 bis 4, die Sensoren (42) aufweist, die eingerichtet sind, festzustellen, ob die länglichen Elemente (32_{E}, 32_{I}, 32c) koplanar sind.

6. Die Einrichtung nach einem der Ansprüche 1 bis 5, die ferner für mindestens eines der länglichen Elemente (32_{I}) einen Sensor (44) aufweist, der eingerichtet ist, das Vorhandensein des Objekts (52; 54) zwischen dem länglichen Element und der Platte (20) zu erfassen.

7. Die Einrichtung nach Anspruch 6, wobei der Sensor (44) ein Rad aufweist, das frei drehbar auf dem entsprechenden länglichen Element (32_{I}) montiert und eingerichtet ist, dass es bei Kontakt mit dem sich in Bewegung befindlichen Objekt in Rotation versetzt wird.

8. Die Einrichtung nach Anspruch 6 oder 7, die ferner für jedes längliche Element (32_{I}) aus mindestens zwei länglichen Elementen einen Sensor (44) aufweist, der eingerichtet ist, die Anwesenheit des Objekts zwischen dem länglichen Element und der Platte (20) zu erfassen.

9. Die Einrichtung nach einem der Ansprüche 1 bis 8, die ferner eine der Platte (20) vorgelagerte Rolle (46) in der Bewegungsrichtung des Objekts (52; 54) aufweist, wobei die Rolle eingerichtet ist, bei Kontakt mit dem sich in Bewegung befindlichen Objekt in Rotation versetzt zu werden.

10. Ein Behälter (5), insbesondere für Zeitungen, Zeitschriften und Journale (50), der die Einrichtung (10) zum Erfassen nach einem der Ansprüche 1 bis 9 aufweist.

## Claims

1. A device (10) for detecting a non-compliant object (52; 54) comprising a plate (20), having a portion (30), recessed in top view, on which the object is intended to move, and individually-inclinable tabs (32_{E}, 32_{I}, 32_{C}) intended to be raised by said object, at least one of the tabs being pulled down against the hollow portion in the absence of said object, and a detection circuit (40) capable of determining whether the tab raising amplitudes exceed a threshold.

2. The device according to claim 1, wherein the plate (20) comprises a first planar portion (24) and a second portion (26) comprising two parallel strips (28) having the recessed portion (30) extending therebetween, the first planar portion being located upstream of the second portion along the direction in which the object is moving.

3. The device according to claim 2, wherein first portion (24) and the parallel strips (28) are inclined with respect to a horizontal plane by more than 10°.

4. The device according to any of claims 2 or 3, further comprising an inclinable flap (48) intended to be raised by said object (50; 52, 54) and pulled down against the first portion (24) in the absence of said object, the detection circuit (40) being capable of determining the flap lifting amplitude.

5. The device according to any of claims 1 to 4, comprising sensors (42) capable of detecting whether the tabs (32_{E}, 32_{I}, 32_{C}) are coplanar.

6. The device according to any of claims 1 to 5, further comprising, for at least one of the tabs (32_{I}), a sensor (44) capable of detecting the presence of the object (52; 54) between the tab and the plate (20).

7. The device according to claim 6, wherein the sensor (44) comprises a wheel assembled to freely rotate on the corresponding tab (32_{I}) and being capable of being rotated in contact with the moving object.

8. The device according to claim 6 or 7, further comprising, for each tab (32_{I}) among at least two tabs, a sensor (44) capable of detecting the presence of the object between the tab and the plate (20).

9. The device according to any of claims 1 to 8, further comprising a roller (46) upstream of the plate (20) along the direction in which the object (52; 54) is moving, said roller being capable of being rotated in contact with the moving object.

10. A container (5), particularly for newspapers and magazines (50), comprising the detection device (10) according to any of claims 1 to 9.
